# EUROPÄISCHE PATENTANMELDUNG

(11) **EP 0 513 589 A2**
(43) Veröffentlichungstag der Anmeldung: **19.11.1992**
(21) Anmeldenummer: 92107309.4
(22) Anmeldetag: 29.04.1992
(51) Int. Cl.: G08G 1/09, E01F 9/08

(54) **Einrichtung zur optischen Absicherung von Strassen**

(30) Priorität: 10.05.1991 DE 4115260
(71) Anmelder: D. Swarovski & Co., A-6112 Wattens/Tirol (AT)
(72) Erfinder: Lanbach, Bruno, Ing., A-6060 Mils (AT)
(74) Vertreter: Kador & Partner

(57) **Zusammenfassung**

Eine Einrichtung zur optischen Absicherung von Straßenrändern (1) in einem Tunnel weist eine entlang dem Straßenrand (1) angeordnete Leuchtlekette (3) von Signalleuchtelementen (4) auf, die jeweils mit wenigstens einer Leuchtdiode (5) versehen sind. Zur Stromversorgung ist eine Solaranlage (10) vorgesehen. Die Leuchtelemente (4) der Leuchtkette (3) sind durch eine elektrische Leitung (6) miteinander verbunden und werden von einer Steuerelektronik (7) mit einem Taktgenerator angesteuert. Der Taktgenerator liefert einen Impulszug, der im Dauerstrichbetrieb eine hohe, vom Auge nicht mehr getrennt erfaßbare Frequenz aufweist. Mit einem Modulator wird die Breite der Impulse des vom Taktgenerator gelieferten Impulszuges in Abhängigkeit von der Helligkeit außerhalb des Tunnels bzw. der Galerie gesteuert.

## Beschreibung

Die Erfindung betrifft eine Einrichtung zur optischen Absicherung von Straßen insbesondere in Tunnels und Galerien nach dem Oberbegriff des Anspruchs 1.

Vor allem bei ungünstigen Lichtverhältnissen, wie starkem Sonnenschein oder bei Gegenlicht im Freien, besteht beim Einfahren in unbeleuchtete Tunnels eine erhebliche Gefahr, daß gegen die Bordsteinkante oder die Tunnelwand gefahren wird.

Um dies zu verhindern, ist es bekannt, die Bordsteinkante in Tunnels mit Reflektoren abzusichern. Die Absicherung mit Reflektoren ist jedoch wegen ihrer häufig sehr starken Verschmutzung und dadurch zu schwachen Rückstrahlintensität besonders bei hoher Tageshelligkeit beim Einfahren unzureichend.

Bei beleuchteten Tunnels ist die Gefahr des Auffahrens auf die Bordsteinkante in einem Tunnel zwar geringer, insbesondere wenn an der Tunneleinfahrt zusätzliche Beleuchtungseinrichtungen angebracht werden, durch die die Tunneleinfahrt besonders intensiv ausgeleuchtet wird. Dies ist jedoch mit einem entsprechend hohen Stromverbrauch verbunden.

Aus DE 35 23 062 C2 ist eine Einrichtung nach dem Oberbegriff des Anspruchs 1 bekannt, die allerdings nicht in Tunnels und Galerien einsetzbar ist. Bei der bekannten Einrichtung ist jedes Leuchtelement mit einer Solarzelle versehen. Um eine Verkehrsinformation an die Verkehrsteilnehmer abzugeben, sollen dabei die Leuchtelemente blinken, d. h. sie leuchten für das Auge wahrnehmbar intermittierend auf. Die Steuerelektronik der über Sender und Empfänger miteinander verbundenen Signalleuchtelemente dient bei der bekannten Einrichtung dazu, daß nicht jedes Leuchtelement nach seinem eigenen Zyklus blinkt, sondern alle Leuchtelemente aufeinander abgestimmt blinken.

Das Blinken von Leuchtelementen am Straßenrand eines Tunnels oder einer Galerie wird jedoch von den Verkehrsteilnehmern als störend und irritierend empfunden, d. h. die Leuchtelemente einer Einrichtung zur optischen Absicherung des Straßenrandes in einem Tunnel sollen eine dauerleuchtende Leuchtzeile, einen sogenannten Dauerstrich bilden. Die außerhalb des Tunnels bzw. der Galerie installierte Solaranlage muß alle Leuchtelemente einer oft mehrere hundert Meter langen Leuchtkette mit Strom versorgen. Andererseits darf die Größe der Solaranlage ein gewisses Ausmaß nicht überschreiten.

Aufgabe der Erfindung ist es daher, eine Einrichtung zur optischen Absicherung von Straßen vor allem in Tunnels und Galerien bereitzustellen, die einerseits mit einer relativ kleinen Solaranlage auskommt und andererseits einen Dauerstrichbetrieb bei Tag und Nacht ermöglicht.

Dies wird erfindungsgemäß mit der in Anspruch 1 gekennzeichneten Einrichtung erreicht. In den Unteransprüchen sind vorteilhafte Ausgestaltungen der Erfindung wiedergegeben.

Mit der erfindungsgemäßen Einrichtung wird der Straßenrand von unbeleuchteten Straßen, insbesondere die Bordsteinkante von Tunnels bzw. Tunneleinfahrten einwandfrei ausgeleuchtet. Damit wird in unbeleuchteten Tunnels und Galerien die Sicherheit gegen ein Auffahren auf die Tunnelwand oder die Bordsteinkante wesentlich erhöht.

Zugleich ist durch die Verwendung von Leuchtdioden und deren getakteter Ansteuerung der Stromverbrauch der erfindungsgemäßen Einrichtung außerordentlich gering, so beträgt der Leistungsbedarf je Signalleuchtelement der erfindungsgemäßen Einrichtung beispielweise 0,25 Watt oder weniger. Demgemäß kann die erfindungsgemäße Einrichtung mit einer relativ kleinen Solaranlage betrieben werden. Durch den Betrieb mit Solarenergie ist zugleich ein Inselbetrieb ohne aufwendige Verkabelung möglich.

Mit der erfindungsgemäßen Einrichtung können bestehende Beleuchtungseinrichtungen in Tunnels ganz oder teilweise ersetzt werden, ohne daß die Sicherheit in irgendeiner Weise beeinträchtigt wird.

Der hohe Wirkungsgrad der erfindungsgemäßen Einrichtung bei Dauerstrich wird neben dem Einsatz von Leuchtdioden vor allem durch den getakteten Betrieb und eine Impulsbreitensteuerung erreicht, die eine den Tageserfordernissen angepaßte Helligkeitsregelung erlaubt. Die Steuerelektronik der erfindungsgemäßen Einrichtung kann jedoch so ausgebildet sein, daß sie wahlweise auch einen umschaltbaren Betrieb als blinkende oder alternierende leuchtende Leuchtzeile zuläßt.

Das heißt, die Steuerelektronik, die die Leuchtkette mit der notwendigen Energie versorgt, ermöglicht eine den jeweiligen Anforderungen entsprechende Arbeitsweise. Dabei sind beispielsweise folgende Funktionen möglich:
Blinkbetrieb: Die Leuchtkette blinkt mit einer Frequenz von 0,1 bis 3 Hz, vorzugsweise 0,5 bis 1,2 Hz;
Alternierender Blinkbetrieb: Die Leuchtkette blinkt mit der gleichen Frequenz jedoch mit wechselnder Helligkeit, z.B. im Faktor 1:10;
Dauerstrich bei Tagbetrieb: Die Leuchtkette leuchtet getaktet mit z.B. 100 Hz im Dauerbetrieb;
D.h. erfindungsgemäß wird die Impulsbreite der Helligkeit angepaßt, der der Fahrer ausgesetzt ist, so daß sich sein Auge entsprechend adaptiert hat. Dauerstrich im Nachtbetrieb: Die Leuchtkette leuchtet mit einer gegenüber dem Tagbetrieb herabgesetzten Impulsbreite der 100 Hz Impulse bei Dauerbetrieb.

Nachts ist nämlich das Auge an die Dunkelheit besser angepaßt, so daß beispielsweise gegebenenfalls ohne die Taktfrequenz zu ändern eine Verkleinerung der Impulsbreite und damit eine entsprechend reduzierte Helligkeit der Leuchtkette ohne weiteres möglich ist. Durch diese Nachtabsenkung kann der Stromverbrauch entsprechend, also z.B. um 80 % reduziert werden, ohne den Dauerstrich aufgeben zu müssen, d.h. bei für das Auge dauerleuchtenden Signalleuchtelementen der Leuchtkette. Zugleich wird damit die Lebensdauer der Leuchtdioden entsprechend verlängert.

Das Problem der Stromversorgung durch die relativ kleine Solaranlage einerseits und die Bildung einer dauerleuchtenden Leuchtkette wird erfindungsgemäß also elegant dadurch gelöst, daß der Taktgeber einen Impulszug abgibt, der eine relativ hohe Frequenz von vorzugsweise mehr als 20, insbesondere mehr als 50, besonders bevorzugt etwa 100 Hz aufweist. Durch die Trägheit des Auges wird nämlich das in einem Abstand von weniger als 1/20 s aufeinander auffolgende Aufleuchten der Leuchtelemente nicht mehr getrennt wahrgenommen, so daß der Eindruck einer dauerleuchtenden Diode bzw. Leuchtkette entsteht, also ein sogenannter Dauerstrich.

Durch die getaktete Ansteuerung der Leuchtdioden nach der Erfindung kann ferner deren Helligkeit wesentlich erhöht werden. Um eine thermische Überbelastung zu verhindern sind Leuchtdioden für eine bestimmte Dauerbelastung, also für bestimmte Stromstärken, z.B. von 20 mA, ausgelegt. Bei getakteter Ansteuerung sind jedoch die Impulse höher, beispielsweise der zwei bis fünffachen Stromstärke, also beispielsweise von 50 bis 60 mA und damit eine entsprechend vervielfachte Impulshelligkeit der Leuchtdioden ohne weiteres möglich, ohne ihre Lebensdauer zu verkürzen.

Durch die getaktete Ansteuerung der Leuchtdioden kann erfindungsgemäß zugleich auf einen Vorwiderstand verzichtet werden. Das heißt, normalerweise wird eine Last, wie Leuchtdioden, an die Spannungsquelle über einen Vorwiderstand angeschlossen, der dem Schutz und der Anpassung der Last bzw. Dioden an die Spannungsquelle dient. Durch die getaktete Arbeitsweise der erfindungsgemäßen Einrichtung ist es jedoch möglich, die Leuchtdioden durch eine entsprechende Taktfrequenz zu schützen bzw. an die Spannungsquelle anzupassen und damit den Vorwiderstand wegzulassen.

Die erfindungsgemäße Einrichtung ist in erster Linie zur optischen Absicherung der Straßenränder in einem Tunnel oder einer Galerie bestimmt. Genausogut kann mit ihr aber auch der Mittelstreifen abgesichert werden. Die Signalleuchtelemente können dabei als überrollbare Straßennägel ausgebildet sein, wobei die Leuchtdioden so ausgebildet sein können, daß sie gelbes Licht aussenden.

Die erfindungsgemäße Einrichtung kann jedoch auch außerhalb von Tunnels und Galerien eingesetzt werden. So kann sie insbesondere als Lichtschienenabsicherung verwendet werden oder zur Absicherung von Kurven oder dgl. gefährlichen Stellen, etwa in Nebelgebieten. Um die erforderliche Helligkeit zu erzielen, können die Leuchtelemente der Leuchtkette in einem entsprechend geringen Abstand voneinander angeordnet werden.

Nachstehend ist die Erfindung anhand der Zeichnungen näher erläutert. Darin zeigen:
Figur 1 eine schematische Darstellung der Sicherung einer Bordsteinkante in einem Tunnel oder einer Galerie; und
Figur 2 ein Blockschaltbild der Steuerelektronik.

Gemäß Figur 1 ist entlang der Bordkante 1 einer Straße 2 in einem Tunnel oder einer Galerie eine Leuchtkette 3 angeordnet, die aus mehreren leistenförmigen waagrecht und quer zur Straße 2 angeordneten Signalleuchtelementen 4 besteht. Die Signalleuchtelemente 4, die voneinander z.B. in einem Abstand von 5 bis 20 m angeodnet sind, weisen jeweils mehrere, beispielsweise 6 nebeneinander angeordnete Leuchtdioden (LED) 5 auf.

Jedes Signalleuchtelement 4 ist mit einem in der Zeichnung nicht dargestellten Zu- und Ableitungsanschluß versehen, durch den die Signalleuchtelemente 4 über eine elektrische Leitung, beispielsweise ein zweiadriges Kabel 6, zur Leuchtkette 3 zusammenschaltbar sind.

Die Signalleuchtelemente 4 der Leuchtkette 3 werden über eine gemeinsame Steuerelektronik 7 angesteuert, die von einem Akkumulator 8 versorgt wird, der über einen Laderegler 9 an eine Solarpaneele 10 angeschlossen ist. Das Signalleuchtelement 4 an dem einen Ende der Leuchtkette 3 ist dazu mit seinem Zuleitungsanschluß über das Kabel 6 an die Steuerelektronik 7 anschließbar.

Die Ansteuerelektronik 7, mit der die Leuchtdioden 5 der Signalleuchtelemente 4 der Leuchtkette 3 angesteuert werden und die an die Betriebsspannung 16 des Akkumulators 8 angeschlossen ist, besteht im wesentlichen aus einem an die Pole der Betriebsspannung 16 geschalteten Taktgenerator 17, einem an den Taktgenerator 17 und die Betriebsspannung 16 angeschlossenen Modulator 18 und ein an den Modulator 18 und die Betriebsspannung 16 angeschlossenes Leistungsteil 19, das die Leistungsendstufe bildet.

Mit dem Taktgenerator 17 wird z.B. für den Dauerstrich bei Tagbetrieb die erforderliche Frequenz von beispielsweise 100 Hz erzeugt, so daß der Modulator 18 mit einem getakteten Impulszug 20 dieser Frequenz angesteuert wird. Der Modulator 18 erzeugt einen Ausgangsimpuls 22, der die gleiche Frequenz (100 Hz) aufweist, dessen Impulse jedoch eine andere Breite aufweisen können. Das heißt mit dem Modulator 18 ist die Impulsbreite der Impulse des vom Taktgenerator 20 erzeugten Impulszuges 20 steuerbar. Ferner sind ein Dämmerungsschalter 23 und ein weiterer Taktgenerator 24, der eine geringere Frequenz von z.B. 1 Hz erzeugt, an die Pole der Betriebsspannung 16 geschaltet.

Bei der Ansteuerung "3" tritt beispielsweise der getaktete Impulszug 20 unverändert aus dem Modulator 18, also mit einer Frequenz von 100 Hz aus, d.h. diese Ansteuerung ist für den Dauerstrich bei Tagbetrieb bestimmt.

Bei der Ansteuerung "4" tritt der Impulszug mit gleicher Frequenz, jedoch mit einerz.B. um 80 % reduzierten Impulsbreite aus dem Modulator aus, d.h. er entspricht dem Dauerstrich bei Nachtbetrieb.

Bei der Ansteuerung "2" ist ein Blinkbetrieb der Leuchtkette 3 gegeben, d.h. die Leuchtdioden 4 blinken mit einer Frequenz von beispielsweise etwa 1 Hz, wobei mit dem Widerstand 21 dieser Blinkbetrieb alternierend eingestellt werden kann, d.h. nach einem Inmpuls mit einer mittleren Stromstärke von z.B. 50 mA folgt ein Impuls von z.B. 5 mA usw. Bei der Ansteuerung "1" ist ebenfalls ein Blinkbetrieb gegeben, der jedoch nicht alternierend einstellbar ist.

Die Leistungsendstufe 19 stellt einen Schalter dar und weist wenigstens einen Leistungstransistor auf, der vom Ausgangsimpuls 22 des Modulators 18 angesteuert wird.

Die Leuchtdioden 5 jedes Signalleuchtelements 4 sind gemäß Figur 3 seriell geschaltet und die Signalleuchtelemente 4 parallel zueinander, wobei sie mit dem Grundpotential der Betriebsspannung 16 über die Leistungsendstufe 19 verbunden sind.

## Patentansprüche

1. Einrichtung zur optischen Absicherung von Straßen insbesondere in Tunnels und Galerien, mit einer entlang der Straße angeordneten Leuchtkette von Signalleuchtelementen, die jeweils mit wenigstens einer Leuchtdiode versehen sind, einer Steuerelektronik mit einem Taktgenerator zur Ansteuerung der Leuchtdiode durch einen getakteten Impulszug und einer Solaranlage zur Stromversorgung, dadurch gekennzeichnet, daß die Solaranlage (10) zur gemeinsamen Stromversorgung aller Signalleuchtelemente (4) der Leuchtkette (3) vorgesehen ist, die Signalleuchtelemente (4) zur Stromversorgung und Signalsteuerung durch eine elektrische Leitung (6) miteinander verbunden sind und die Leuchtdioden (5) mit dem Taktgenerator (17) mit einem Impulszug ansteuerbar sind, dessen Impulsbreite in Abhängigkeit von der Helligkeit steuerbar ist, an die sich das Auge des Fahrers adaptiert hat.

2. Einrichtung nach Anspruch 1, dadurch gekennzeichnet, daß jedes Signalleuchtelement (4) einen Zu- und einen Ableitungssteckanschluß aufweist, über den die Signalleuchtelemente (4) durch die elektrische Leitung (6) zusammenschaltbar sind.

3. Einrichtung nach Anspruch 1 oder 2, dadurch gekennzeichnet, daß die Steuerelektronik (7) einen Modulator zur Modulation an der Impulsbreite des Impulszuges (20) des Taktgenerators (17) aufweist.

4. Einrichtung nach einem der vorstehenden Ansprüche, dadurch gekennzeichent, daß die Steuerelektronik (7) einen elektronischen Dämmerungsschalter (23) aufweist.

5. Einrichtung nach einem der vorstehenden Ansprüche, dadurch gekennzeichnet, daß der Taktgenerator (17) zumindest wahlweise einen Impulszug (20) liefert, der eine hohe, vom Auge nicht mehr getrennt erfaßbare Frequenz aufweist.
